# FASCICULE DE BREVET EUROPEEN

(11) **EP 2 424 624 B1**
(45) Date de publication et mention de la délivrance du brevet: **03.06.2015**
(21) Numéro de dépôt: 10715924.6
(22) Date de dépôt: 12.03.2010
(51) Int. Cl.: A62B 3/00, B25F 5/00

(54) **DISPOSITIF D'OUVERTURE D'UNE PORTE TIRANTE PAR POUSSEE**
VORRICHTUNG ZUM ÖFFNEN EINER ZIEHTÜR DURCH DRUCKBEAUFSCHLAGUNG
DEVICE FOR OPENING A PULL DOOR BY APPLYING A PRESSURE

(30) Priorité: 28.04.2009 FR 0952763
(43) Date de publication de la demande: 07.03.2012
(73) Titulaire: Libervit, 66000 Perpignan (FR)
(72) Inventeur: CARDONA, Yvan, F-66000 Perpignan (FR)
(74) Mandataire: Domange, Maxime
(86) Numéro de dépôt international: PCT/FR2010/050432
(87) Numéro de publication internationale: WO 2010/125263

(56) Documents cités:
- FR-A1- 2 825 354
- GB-A- 2 236 803
- US-A- 4 890 818

## Description

La présente invention concerne un dispositif pour exercer une poussée sur la surface verticale d'une porte pour réaliser l'ouverture par enfoncement de ladite porte. La présente invention concerne également un procédé pour exercer une poussée de préférence d'au moins 50 kN sur une porte ou toute autre surface plane verticale à partir de points d'appui externes.

Plus particulièrement, l'invention concerne un dispositif pour réaliser l'ouverture, le plus rapidement possible, en force, sans choc et en silence, de tout type de porte d'habitation, de locaux industriels ou autres.

Ces dispositifs sont destinés à être utilisés principalement soit par des organismes de secours tels que sapeurs-pompiers ou protection civile, soit par des brigades spéciales de police ou de gendarmerie.

On connaît déjà dans FR-2 825 354 des dispositifs de ce genre, qui comprennent :
- un vérin de préférence hydraulique, une semelle intermédiaire et une barre d'appui supérieure,
- ledit vérin comprenant une tige mobile dont une extrémité est fixée de façon articulée, de préférence de façon amovible, sur ladite semelle intermédiaire, et
- ladite barre d'appui supérieure étant fixée de façon articulée, de préférence encore de façon amovible, à une de ses extrémités sur ladite semelle intermédiaire.

L'articulation de l'extrémité de la tige mobile dudit vérin sur ladite semelle intermédiaire permet de le disposer en inclinaison de préférence de 20 à 35° par rapport à la verticale, de manière à pouvoir exercer une poussée de préférence d'au moins 50 kN sur ladite semelle intermédiaire lorsque ladite semelle intermédiaire est appliquée en appui sur ladite porte ou surface plane verticale et que ledit vérin est en appui sur un point d'appui externe inférieur, de préférence sur le sol.

De même, l'articulation de ladite barre d'appui supérieure sur ladite semelle intermédiaire permet de disposer ladite barre sensiblement verticalement de manière à pouvoir appliquer son extrémité libre directement en appui sur un point d'appui externe supérieur constitué de préférence par le cadre de ladite porte comme représenté sur la figure 1A ou un plafond, ou une surface plane horizontale située au-dessus de ladite surface plane verticale. On entend ici par "extrémité libre" l'extrémité de ladite barre qui n'est pas fixée à ladite semelle intermédiaire.

Ce dispositif est parfaitement adapté pour l'ouverture de portes s'ouvrant en poussant du côté où est situé le dispositif de poussée sur la porte, c'est-à-dire des portes dites "poussantes" s'ouvrant vers l'intérieur de la pièce à partir de l'extérieur de laquelle on cherche à l'ouvrir.

En pratique, le dispositif fonctionne sur les portes poussantes grâce à ses appuis à trois niveaux, à savoir :
- au sol,
- sur la porte et,
- sur la partie supérieure ou linteau du cadre de retenue et de butée de la porte.

En effet, l'extrémité supérieure de la barre d'appui supérieure vient buter dessous et contre la partie du linteau du cadre de la porte en saillie par rapport au plan vertical de la surface de la porte et contre laquelle l'extrémité supérieure de la porte vient buter. Cette partie du linteau située plus bas que l'extrémité supérieure de la porte assure en effet la retenue de la porte dans son cadre, quand on ferme la porte en la tirant.

En revanche, les portes dites "tirantes", c'est-à-dire qui s'ouvrent en tirant vers l'extérieur de la pièce à l'extérieur de laquelle on cherche à l'ouvrir, ne présentent pas une même configuration du cadre de porte. En effet, du côté extérieur à la pièce, il n'y a pas de partie supérieure d'appui en saillie du cadre de la porte sur laquelle l'extrémité supérieure de la barre d'appui supérieure pourrait venir s'appuyer.

D'autre part, les inventeurs ont découvert que cette absence de cadre et de retenue et de butée de la porte du côté extérieur à la porte, pour les portes tirantes, implique un deuxième problème dans le fonctionnement du dispositif de poussée et d'enfoncement de porte tel que décrit ci-dessus. En effet, quand la barre supérieure du dispositif s'incline sous l'effet du début d'enfoncement de la porte au niveau de la semelle intermédiaire, à savoir sensiblement à mi-hauteur, il n'y a pas de retenue de l'extrémité supérieure de la porte, de sorte que la poussée centrale au niveau de la semelle intermédiaire est moins efficace pour achever l'enfoncement de la porte et donc moins rapide pour réaliser son ouverture.

Le but de la présente invention est de fournir un nouveau dispositif de poussée sur une porte à surface plane verticale adaptée pour une porte tirante, c'est-à-dire que l'on cherche à ouvrir du côté extérieur, la ceinture de retenue du cadre de la porte étant située du côté intérieur.

Plus particulièrement, un but de la présente invention est de fournir un dispositif de poussée et enfoncement de porte tirante, qui apporte une solution au problème exposé ci-dessus.

Pour ce faire, la présente invention fournit un dispositif d'ouverture par enfoncement d'une porte, apte à exercer une poussée sur la surface verticale de la porte et son enfoncement, lorsque le dispositif est positionné contre la porte du côté où elle s'ouvre en la tirant, comprenant :
- un vérin de préférence hydraulique, une semelle intermédiaire et une barre d'appui supérieure,
- ledit vérin comprenant une tige mobile dont une extrémité est fixée de façon articulée, de préférence de façon amovible, sur ladite semelle intermédiaire, et
- ladite barre d'appui supérieure étant fixée de façon articulée, de préférence, de façon amovible, à une de ses extrémités sur ladite semelle intermédiaire,
caractérisé en ce qu'il comporte un dispositif d'appui supérieure fixé de façon articulée, de préférence de façon amovible, à l'extrémité supérieure de ladite barre d'appui supérieure, ledit dispositif d'appui supérieur comprenant au moins une pièce de calage et blocage formant :
▪ une partie plate avant apte à s'introduire dans une fente entre le cadre de la porte et l'extrémité supérieure de la porte, et
▪ une partie en élévation s'étendant dans une direction longitudinale YY' perpendiculaire à ladite partie plate avant et au-dessus de celle-ci, l'extrémité supérieure de ladite partie en élévation arrivant en vis-à-vis de la cloison au dessus du cadre de la porte, de préférence ladite partie en élévation s'étendant sur une longueur au moins égale à trois fois la dimension de ladite partie plate avant dans la direction perpendiculaire XX' à ladite direction longitudinale YY' de ladite partie en élévation, et
▪ une partie arrière située à la base et en arrière de ladite partie en élévation, en sous-face de laquelle un élément de fixation est apte à permettre l'articulation en rotation de ladite pièce de calage et de blocage par rapport à l'extrémité supérieure de ladite barre d'appui supérieure, ladite partie arrière étant de préférence une partie plate arrière s'étendant dans une direction XX' perpendiculaire à ladite direction longitudinale YY' de ladite partie en élévation.

Lorsque ladite partie plate avant est introduite dans ladite fente entre le cadre de la porte et l'extrémité supérieure de la porte, ladite partie en élévation s'étendant au dessus dudit cadre de la porte avec son extrémité supérieur arrivant en vis-à-vis de la cloison au dessus dudit cadre, et lorsque l'on active le vérin du dispositif de poussée selon l'invention, sous l'effet de l'enfoncement de ladite semelle intermédiaire dans la partie centrale de la porte, la surface de la porte s'incline et l'extrémité supérieure de la porte commence à reculer en dehors du cadre. Ce recul est toutefois limité car l'effet de la poussée de l'extrémité supérieure de la barre d'appui supérieure vers le haut, en sous-face de ladite partie plate arrière, provoque un pivotement de l'extrémité avant de ladite partie plate avant, laquelle bascule vers le bas et vient en appui contre la tranche de l'extrémité supérieure de la porte. Et, concomitamment ladite partie en élévation s'incline, par rapport à la verticale, par basculement de sa base vers l'arrière. Mais, son extrémité supérieure en butée contre la cloison au-dessus du cadre de la porte empêche que l'extrémité supérieure de la porte ne recule davantage. Ledit dispositif de calage et de blocage remplit ainsi le même effet technique que la partie du linteau en saillie par rapport au plan vertical de la porte servant de butée, dans un dispositif d'ouverture de porte dépourvu de ce dispositif dé blocage et de calage à l'extrémité supérieure de la barre d'appui supérieure, lorsque le dispositif d'ouverture de porte est situé du coté où la porte s'ouvre en poussant.

On entend ici par "partie plate" que ladite partie plate présente des face supérieure et face inférieure s'étendant essentiellement parallèlement dans des plans perpendiculaires à la direction longitudinale YY'. Et, on comprend que ladite partie plate avant s'étend en avant de ladite partie en élévation, et ladite partie plate arrière s'étend en arrière de ladite partie en élévation, c'est-à-dire dans les deux sens opposés de la direction XX' perpendiculaire à la direction longitudinale YY' de part et d'autre de ladite pièce en élévation et à la base de celle-ci, c'est-à-dire du coté de son extrémité inférieure.

On comprend, en effet, que :
- les termes « supérieure »/« inférieure » et « au-dessus »/« en sous-face » se rapportent aux deux sens opposés dans la direction longitudinale YY', l'expression « à la base» signifiant du côté de l'extrémité inférieure, et
- les termes « avant » et « arrière » se rapportent aux deux sens opposés dans la direction XX' perpendiculaire à la direction longitudinale YY'.

Le vérin est destiné à venir en appui sur le sol, mais pourrait également venir en appui sur un point d'appui externe inférieur. De même la semelle intermédiaire est destinée à venir en appui sur la porte, mais pourrait venir en appui sur un point d'appui externe médian.

On comprend que lesdites parties plates avant, partie en élévation et partie plate arrière constituent une pièce monobloc et viennent donc de matière.

De préférence, ces différentes parties de ladite pièce de calage sont en acier ou en aluminium.

On entend ici par "de façon articulée" que les deux pièces fixées l'une à l'autre peuvent pivoter l'une par rapport à l'autre au moins autour d'un axe horizontale lorsque les directions longitudinales des dites barre d'appui inférieure et barre d'appui supérieure sont situées dans un même plan vertical.

Dans un mode préféré de réalisation, ladite partie en élévation de la pièce de calage comprend ou coopère à son extrémité supérieure avec une pièce d'appui présentant une surface d'appui s'étendant dans un plan perpendiculaire YY', ZZ' aux faces supérieure et inférieure de ladite partie plate avant et apte à venir en contact et appui contre la cloison verticale au-dessus du cadre de la porte, lorsque ladite partie plate avant est introduite horizontalement et enfoncée au maximum dans ladite fente entre l'extrémité supérieure de la porte et le cadre de la porte, ladite surface d'appui présentant une dimension supérieure à la surface de la partie supérieure de ladite partie en élévation, sur laquelle est fixée ladite pièce d'appui.

Cette surface d'appui permet d'augmenter la surface de contact entre ladite partie en élévation et ladite cloison et ainsi de diminuer la pression d'appui sur la cloison et éviter d'endommager, voire de provoquer la rupture de l'extrémité supérieure de ladite partie en élévation et/ou éviter l'enfoncement de la cloison, ce qui nuirait à l'achèvement de l'enfoncement de la porte.

L'augmentation de la distance de ladite pièce d'appui par rapport à la base de ladite partie en élévation et l'augmentation du poids de ladite pièce d'appui permettent d'augmenter le moment des forces transférées au niveau de l'extrémité supérieure de la porte et ainsi empêchent une rotation de celle-ci par rapport à un axe situé au niveau de l'extrémité supérieure de la partie en élévation en butée contre la cloison. Ainsi, on peut augmenter l'effet de contre levier de ladite pièce en élévation empêchant le retrait complet de l'extrémité supérieure de la porte en dehors de son cadre sous l'effet de la poussée de la semelle intermédiaire par actionnement du vérin de ladite barre d'appui inférieure. Ce retrait complet aurait pour effet de nuire à l'efficacité et à la rapidité d'enfoncement et d'ouverture de la porte.

Plus particulièrement, ladite surface d'appui est située verticalement en avant de ladite partie en élévation de sorte que seule ladite surface d'appui est en contact avec la cloison au-dessus du cadre de la porte lorsque ladite partie plate avant est insérée horizontalement dans ladite fente.

On comprend que le reste de ladite partie en élévation située dessous ladite surface d'appui, est positionné en retrait par rapport à la cloison et donc sans contact avec celle-ci.

De par ce décalage, il est possible d'adapter le dispositif d'appui selon l'invention en présence d'une moulure périphérique au regard du cadre de la porte du côté de la cloison où s'exerce la poussée, pour autant que ladite surface d'appui soit située en avant de ladite partie en élévation de la pièce de calage d'une distance au moins égale à l'épaisseur de ladite moulure.

Plus particulièrement encore, ladite pièce d'appui peut être fixée à l'extrémité supérieure de ladite partie en élévation dans deux positions différentes, dans lesquelles la distance entre ladite surface d'appui et la face avant de ladite partie en élévation est différente, les deux dites positions correspondant à une inversion des faces constituant les faces avant et faces arrière de la pièce d'appui par rapport à l'extrémité supérieure de ladite pièce en élévation, sur laquelle ladite pièce d'appui est fixée.

On comprend ainsi qu'il est possible d'obtenir plusieurs valeurs de distance entre la cloison et ladite pièce en élévation et de tenir compte ainsi de la possibilité que des moulures soient présentes sur le cadre de la porte avec deux profondeurs différentes.

On comprend que la distance entre ladite surface d'appui et ladite partie en élévation est une distance dans une direction perpendiculaire à la direction longitudinale de ladite partie en élévation.

Avantageusement encore, ladite partie plate avant comporte :
- une extrémité avant biseautée en sous-face d'un angle d'environ 30°, facilitant l'insertion de ladite partie plate avant dans ladite fente, et
- une face supérieure rainurée ou crantée, lesdits rainures ou crans étant aptes à être inclinés vers l'arrière, et
- une face inférieure comportant au moins un cran ou une partie en forme de crochet incliné vers l'arrière.

On comprend que lesdites rainures ou crans de la face supérieure rainurée ou crantée sont inclinées vers l'arrière de manière à ne pas empêcher l'introduction de ladite partie plate avant dans ladite fente et d'augmenter l'adhérence initiale sur la surface du cadre en vis-à-vis, en cas de mouvement arrière de ladite face supérieure.

De même, on comprend que ledit crochet, en sous-face de ladite partie plate avant, permet que celui-ci puisse s'enfoncer dans la tranche de l'extrémité supérieure de la porte lorsque ladite partie plate avant insérée dans ladite fente est soumise à un mouvement de retrait vers l'arrière avec son extrémité avant en appui sur ladite tranche de l'extrémité supérieure de la porte par pivotement vers le bas, sans faire obstacle à l'introduction de ladite partie plate avant dans ladite fente.

Ce type de mouvement pivotant vers le bas de l'extrémité avant de la partie plate avant résulte de la poussée vers le haut de l'extrémité supérieure de la barre supérieure en arrière et en sous-face de ladite partie plate avant et en sous-face de ladite partie plate arrière.

Ce cran ou crochet en sous-face de ladite partie plate avant évite que la partie plate avant ne se désengage complètement de ladite fente sous l'effet de la poussée vers le haut de la partie supérieure de la barre d'appui supérieure et une inclinaison excessive de la pièce en élévation par rapport à la cloison, avant que l'extrémité supérieure de celle-ci ne vienne en appui direct ou indirect contre ladite cloison.

Dans un autre mode préféré de réalisation, ladite pièce de calage et de blocage comporte ou coopère avec une pièce de frappe en forme de bloc constituant une enclume située à la base de ladite partie en élévation, au moins en partie au-dessus de ladite partie plate arrière, ladite pièce de frappe formant enclume étant fixée de manière amovible sur ladite pièce de calage.

Ce bloc formant enclume permet de frapper avec une masse pour permettre l'insertion de ladite partie plate avant dans ladite fente entre l'extrémité supérieure de la porte et le cadre, sans endommager ladite pièce de calage et notamment la base de ladite partie en élévation.

De préférence, ladite pièce formant bloc enclume est amovible et peut être remplacée lorsqu'elle se détériore à l'usage.

De préférence encore, ladite pièce d'appui et ledit bloc enclume sont en aluminium pour ne pas alourdir le dispositif selon l'invention.

Plus particulièrement, ladite partie plate avant et ladite partie en élévation de la pièce de blocage présentent une même dimension dans une direction ZZ' perpendiculaire à ladite direction longitudinale YY' de ladite partie eh élévation, de préférence d'une largeur inférieure à 100 mm, de préférence encore d'une largeur de 30 à 70 mm.

Ces dimensions sont suffisantes pour constituer une portée d'appui efficace sans créer d'encombrement rendant plus difficile le transport et/ou la mise en place du dispositif d'appui et du dispositif de poussée selon l'invention.

Selon d'autres caractéristiques particulières et avantageuses du dispositif de l'invention, qu'il comprend :
- une semelle inférieure, ledit vérin étant fixé de façon articulée de préférence de façon amovible, à son autre extrémité sur ladite semelle inférieure, et
- ledit vérin est un vérin double comprenant un corps de vérin constitué d'une chambre cylindrique renfermant deux tiges mobiles aptes à exercer des poussées orientées en sens opposé l'une de l'autre, les extrémités desdites tiges mobiles du côté extérieur à ladite chambre cylindrique, étant reliées de façon articulée de préférence de façon amovible, respectivement auxdites semelles intermédiaire et inférieure, et
- ladite barre d'appui supérieure est de longueur ajustable, de préférence constituée par deux tubes télescopiques, la longueur de ladite barre d'appui est ajustable par verrouillage de la position relative desdits tubes télescopiques, et
- ladite semelle intermédiaire comprend un support plat dont une face est destinée à venir en appui sur ladite porte ou surface plane verticale, comprend des éléments anti-dérapants de préférence des pointes dures, et dont l'autre face comprend des moyens d'articulation dudit vérin et de ladite barre d'appui supérieure.

Cette caractéristique permet d'adapter le dispositif selon l'invention sur des portes de différentes hauteurs d'une part, et d'autre part de réduire l'encombrement du dispositif une fois rangé.

Plus particulièrement encore, ce dispositif comprend :
- une centrale hydraulique délivrant une pression de préférence d'au moins 250 bars, de préférence encore montée sur un châssis portable dans le dos d'un opérateur, et
- ladite centrale hydraulique étant reliée de préférence par un seul flexible à un vérin hydraulique à simple effet, de préférence encore par l'intermédiaire d'une poignée permettant la commande d'ouverture et de fermeture des vannes d'alimentation et de retour hydraulique en fluide dudit vérin hydraulique à simple effet.

En effet, dans la mesure où le dispositif selon l'invention ne nécessite qu'un temps limité d'intervention, il est possible d'intégrer des batteries de faible dimension pour obtenir ainsi un dispositif portatif de faibles poids et encombrement.

La présente invention fournit également un procédé pour exercer une poussée de préférence d'au moins 50 kN sur une porte tirante, caractérisé en ce qu'on utilise un dispositif selon l'invention et on réalise les étapes dans lesquelles :
1) on insère ladite partie plate avant dans une fente, entre l'extrémité supérieure de la porte et le cadre de la porte, en enfoncement maximal jusqu'à ce que la base de ladite partie en élévation vienne buter contre le cadre de la porte ou une moulure en vis-à-vis du cadre de la porte, et
2) on dispose ledit vérin en inclinaison de préférence de 20 à 35° par rapport à la verticale, avec
   - ladite semelle intermédiaire en appui sur ladite porte ou surface plane verticale,
   - ledit vérin étant en appui sur un point d'appui externe inférieur de préférence le sol, de préférence par l'intermédiaire d'une dite semelle inférieure, et
3) on actionne la tige mobile dudit vérin en extension de manière à exercer une dite poussée sur ladite semelle intermédiaire, jusqu'à obtenir une augmentation de l'inclinaison dudit vérin d'un angle d'au moins 3°, de préférence une augmentation de 5 à 20°.

D'autres caractéristiques et avantages de la présente invention apparaîtront à la lumière de la description détaillée qui va suivre, faite en référence aux figures suivantes :
- Figures 1A, 1B et 1C illustrent un dispositif pour exercer une poussée sur une porte poussante de la technique antérieure.
- La figure 2 représente un dispositif d'appui supérieur 10 destiné à être fixé articulé en rotation à l'extrémité supérieure de la barre d'appui supérieure 7 d'un dispositif tel que décrit dans les figures 1A, 1B et 1C pour être adapté sur une porte tirante.
- La figure 3 est une vue de côté d'une pièce de calage 12.
- Les figures 4A et 4B sont des vues de derrière et de côté de la première partie 14-1 de la pièce d'appui 14.
- La figure 5 est une vue en perspective d'un dispositif de poussée selon l'invention, équipé d'un dispositif d'appui 10 en position d'appui dans la fente entre l'extrémité supérieure d'une porte et le cadre supérieur de la porte avant poussée.
- Les figures 6A et 6B sont des vues en coupe du dispositif d'appui 10 mis en place à l'extrémité supérieure de la porte en appui contre la cloison avant d'exercer la poussée par le vérin du dispositif de poussée selon l'invention (figure 6A) et après un commencement d'enfoncement de la porte (figure 6B).
- La figure 7 représente une variante de réalisation du dispositif d'appui 10, sans bloc d'appui 14, adapté sur une cloison sans moulure en vis-à-vis du cadre de la porte.

Sur les figures 1A, 1B et 1C, on a représenté un dispositif de poussée et d'enfoncement de porte de la technique antérieure adaptée pour les portes ouvrantes, qui comprend tous les composants du dispositif selon l'invention adapté pour les portes tirantes, excepté le dispositif d'appui supérieur 10, fixé articulé en rotation à l'extrémité supérieure 7-1 de la barre d'appui supérieure 7.

Dans le dispositif de la technique antérieure, on voit que l'extrémité supérieure 7-1 de la barre d'appui supérieure 7 vient directement en appui en sous-face de la partie verticale 2a du linteau du cadre 2 formant butée et retenue de la porte 3 du côté extérieur où se trouve situé le dispositif de poussée selon l'invention.

Le dispositif selon l'invention tel que décrit dans les figures 2 à 7 comprend en outre un dispositif d'appui supérieur 10 et reprend les mêmes composants que le dispositif 1 des figures la et 1C.

Le dispositif d'appui supérieur 10 est articulé en rotation à l'extrémité supérieure 7₁ de la barre supérieure d'appui 7 à l'aide d'un élément d'articulation 11, qui comporte :
- en partie supérieure, un étrier 11b comportant deux branches 11b-1,11b-2, chacune étant percée d'un orifice 11c, et
- en partie inférieure, un tube creux 11a qui s'adapte à l'intérieur de l'extrémité supérieure 7₁ du tube supérieur de la barre d'appui supérieure 7,
- lesdits orifices 11c présentant un même axe ZZ', le cas échéant horizontal, perpendiculaire à la direction d'élévation des branches 11b-1,11b-2 et à la direction longitudinale axiale du tube 11a permettant ainsi une articulation en rotation autour de l'axe dudit orifice 11c de la pièce de calage 12 décrite ci-après, dans un plan passant par l'axe longitudinal de la barre supérieure d'appui 7.

Le dispositif d'appui supérieur 10 comprend une pièce de calage et blocage 12 comportant les parties suivantes formant un monobloc en acier.

Une partie plate avant 12a formant un longuet qui vient s'insérer dans la fente 3a entre le linteau supérieur du cadre 2 de la porte et la tranche de l'extrémité supérieure 3₁ de la porte 3.

Cette partie plate avant 12a comprend une extrémité avant 12a-1, biseautée vers l'arrière en sous-face d'un angle d'environ 30°, pour faciliter cette insertion. Ainsi, l'extrémité inférieure arrière du biseau arrive au niveau de l'extrémité avant de la face inférieure de ladite partie plate avant 12a formant longuet, cette extrémité inférieure arrière du biseau dépasse en dessous de ladite face inférieure de ladite partie plate avant et forme ainsi avec celle-ci un crochet 12a-3.

La face supérieure de ladite partie plate avant 12a est rainurée 12a-2, les parties saillantes des dites rainures étant également inclinées vers l'arrière de manière à ce que ces rainures augmentent l'adhérence initiale de ladite partie plate avant sur la sous-face du linteau du cadre 2 de la porte sans faire obstacle à l'insertion du longuet 12a dans la fente 3a.

Comme représenté sur les figures 6B et 7, lorsque ladite partie plate avant 12a est en position dans la fente 3a et que, sous l'effet de la poussée du vérin 4, la porte 3 commence à s'enfoncer et l'extrémité supérieure 3₁ de la porte 3 commence à reculer légèrement, ceci entraîne un commencement de retrait de la partie plate avant 12a vers l'arrière par basculement vers le bas de l'extrémité avant 12a-1 du longuet 12a par rapport à la base 12b-2 de ladite partie en élévation 12b. Dès lors, le crochet 12a-3 vient s'enfoncer sur la tranche de l'extrémité supérieure 3₁ de la porte en 3₂, ce qui empêche que ladite partie plate avant 12a puisse continuer à se désengager de la fente 3a. En effet, compte tenu de l'appui du bloc d'appui supérieur 14 contre la cloison 9, au-dessus du cadre 2 de la porte décrit ci-après, le dispositif d'appui supérieur 10 selon l'invention offre une résistance et un blocage du recul en dehors du cadre 2 de l'extrémité supérieure 3₁ de la porte 3, lorsque la poussée continue à s'effectuer au niveau de la semelle intermédiaire 6 pour l'enfoncement complet de la porte 3.

Le dispositif de calage et blocage 12 comporte en outre une partie plate arrière 12c, en arrière de ladite partie avant 12a, ladite partie plate arrière 12c s'étendant selon un même plan XX'-ZZ' sensiblement horizontal, en dehors de la fente 3a, lorsque la partie plate avant 12a est insérée dans la fente 3a.

Cette partie arrière plate 12c comprend en sous-face une chape 12d perforée en 12f, ladite chape 12d s'adaptant entre les deux branches 11b-1,11b-2 de l'étrier 11b de l'élément d'articulation 11.

Un ergot de fixation 12e s'introduit dans les orifices 11c puis 12f de même axe ZZ' sensiblement perpendiculaire à l'axe XX' dans lequel s'étendent lesdites partie plate avant 12a et partie plate arrière 12c, permettant ainsi l'articulation en rotation du dispositif de blocage 12 autour d'un axe ZZ' dans un plan XX',YY' à savoir l'articulation en rotation dans un plan vertical lorsque ledit dispositif d'appui est en position avec la partie plate avant 12a insérée dans la fente 3a entre le cadre 2 et l'extrémité supérieure de la porte 3.

Au sommet des branches 11b-1 et 11b-2 de l'étrier 11b, on peut adapter des vis à billes 11d, les billes se logeant dans des creux 12g des chapes 12f, ayant pour effet de supprimer la rotation de la pièce de blocage 12 pendant le transport du dispositif de poussée 1 avant son utilisation, si on le souhaite.

Lesdites partie plate avant 12a et partie plate arrière 12b s'étendent sur une distance d'environ 30 à 50 mm dans chacune des deux directions ZZ' et XX'.

Le dispositif de calage et blocage 12 comporte en outre une partie supérieure en élévation 12b s'étendant dans la direction verticale YY' perpendiculaire au plan XX', ZZ' au dessus desdites partie plate avant 12a et partie plate arrière 12c, ladite partie plate avant 12a étant située en avant de la base 12b-2 de ladite partie en élévation 12b, et, inversement, ladite partie plate arrière 12c étant située en arrière de la base 12b-2 de ladite partie en élévation 12b.

Lesdites partie plate avant 12a et partie plate arrière 12c présentent une épaisseur dans la direction YY' d'environ 5 mm, ladite partie plate arrière 12c pouvant être toutefois légèrement plus épaisse dans la mesure où elle n'est pas insérée à l'intérieur de la fente 3a.

Ladite partie en élévation 12b sépare les faces supérieures des dites parties plate avant 12a et partie plate arrière 12c. Ladite partie en élévation 12b s'étend sur une hauteur d'environ 150 à 200 mm et forme une tige plate en acier de même largeur dans la direction ZZ' d'environ 50 mm que lesdites parties plate avant 12a et partie plate arrière 12c.

L'épaisseur dans la direction XX' de ladite partie en élévation 12b est d'au moins le double, de préférence le triple, que l'épaisseur des dites partie plate avant 12a et partie plate arrière 12c de manière à conférer une rigidité suffisante à ladite partie en élévation 12b.

Comme représenté sur les figures 6A et 6B, la face avant de la base 12b-2 de la partie en élévation 12b vient se caler contre une moulure 9a en vis-à-vis du cadre 2 de la porte 3, lorsque la partie plate avant 12a est insérée dans la fente 3a. Dans une variante de réalisation (figure 7), le cadre 2 de la porte ne comporte pas de moulure, et la face avant de la base 12b-2 de la partie en élévation 12b peut venir s'appliquer directement contre la partie supérieure du linteau du cadre 2 lorsque le dispositif d'appui 10 ne comporte pas de bloc d'appui 14 à l'extrémité supérieure 12b-1 de la partie en élévation 12b comme décrit ci-après.

Dans un mode préféré de réalisation, le dispositif de calage et blocage 12 coopère, d'une part, à l'extrémité supérieure 12b-1 de la partie en élévation 12b avec un bloc d'appui 14 et, d'autre part, au niveau de ladite partie plate arrière 12c avec un bloc de frappe formant enclume 13.

Le bloc d'appui 14 est formé d'un premier demi-bloc 14₁ et d'un deuxième demi-bloc 14₂ de plus petite épaisseur dans la direction XX' que le premier demi-bloc, les deux demi-blocs s'appliquant par vissage 14c l'un contre l'autre dans un plan ZZ', YY' de manière à former un bloc parallélépipédique14, l'extrémité supérieure 12b-1- de la partie en élévation 12b étant intercalée entre les deux demi-blocs 14₁ et 14₂..

Le premier demi-bloc 14₁ comporte sur une face une réservation 14b de forme apte à recevoir l'extrémité supérieure 12b-1 de ladite partie en élévation 12b et permettant de visser celle-ci à l'intérieur de ladite réservation. Le bloc d'appui 14 est rendu solidaire de la partie supérieure 12b-1 de la partie en élévation 12b en fixant par vissage, à l'aide de vis 14f, le deuxième demi-bloc 14₂ en forme de plaque contre la face du premier demi-bloc 14₁ du coté de sa réservation, et donc contre I la partie supérieure 12b-1 de la partie en élévation 12b insérée dans ladite réservation.

Le bloc d'appui 14 présente un positionnement non symétrique dans la direction XX' par rapport à la partie en élévation 12b.

En effet, la face avant plate verticale 14a du bloc d'appui 14 est dégagée sur l'avant d'une distance d'environ 15 mm par rapport à la face avant 12b-3 de la partie en élévation 12b, inférieure à l'épaisseur de la moulure 9a de sorte que lorsque la face avant de la base 12b-2 de la partie en élévation 12b vient s'appliquer contre la moulure 9a, la surface d'appui avant 14a du bloc d'appui 14 vient en appui contre la cloison 9 au-dessus du cadre 2 de la porte 3, après insertion de la partie plate avant 12a dans la fente 3a entre l'extrémité supérieure 3₁ de la porte et la partie supérieure du cadre 2.

Pour des moulures d'épaisseur inférieure, la configuration en deux parties du bloc d'appui 14 permet d'inverser le positionnement respectif des premier demi-bloc 14₁ et deuxième demi-bloc 14₂. Comme le deuxième demi-bloc 14₂ présente une épaisseur inférieure au premier demi-bloc, on place le premier demi-bloc 14₁ sur la face arrière 12b-4 de la partie supérieure 12b-1 de la partie en élévation 12b et la plaque 14₂ contre la face avant 12b-3 de la partie supérieure 12b-1 de la partie en élévation 12b.

Comme représenté sur la figure 6B; lorsque l'extrémité avant 3₁ de la porte 3 commence à s'enfoncer et donc à s'incliner au commencement de l'actionnement du vérin 4 du dispositif 1, il en résulte un léger retrait de la partie plate avant 12a, dont le crochet 12a-3 de la face inférieure vient s'enfoncer sur la tranche de l'extrémité supérieure 3₁ de la porte 3 en 3₂. Mais, ce retrait se fait sur une distance très limitée, car la tige ou partie en élévation 12b de la pièce de calage et de blocage 12 est suffisamment longue, de sorte que son inclinaison par rapport à la verticale ne puisse pas dépasser 5°. La force F₃ de poussée vers le haut de l'extrémité supérieure 7₁ de la barre supérieure d'appui 7 est transférée en appui latéral vers l'avant f₁ de la surface d'appui 14a contre la cloison 9 ou de l'extrémité supérieure 12b-1 contre la cloison 9, d'une part, et, d'autre part, en appui vers le bas f₂ de la partie plate avant 12a en basculement vers le bas contre la tranche de l'extrémité supérieure 3₁ de la porte 3. Ainsi, la cloison 9, contre laquelle l'extrémité supérieure 12b-1 de la partie en élévation 12b ou la surface 14a du bloc d'appui 14 vient butée, offre résistance aux mouvements de retrait vers l'arrière de la partie plate avant 12a solidarisée avec la tranche de l'extrémité supérieure 3₁ de la porte 3.

Plus précisément, les composantes horizontales dans la direction XX' des forces de poussée F1, F2 et F3, transférées à l'extrémité supérieure 3₁ de la porte 3 en 3₂, s'équilibrent de par la contre réaction de la cloison au niveau du contact de celle-ci avec le bloc d'appui 14 ou l'extrémité supérieure 12b-1 de la partie en élévation 12b.

On peut aussi considérer qu'il y a un équilibre, en termes des moments des forces transférées au niveau de l'orifice 12e de la pièce d'articulation 11, par rapport à l'axe de rotation ZZ' situé au niveau de l'extrémité supérieure 12b-1 de la partie en élévation 12b. On comprend donc que la hauteur de la partie en élévation 12b par effet de contre levier, contribue à conférer une résistance et un blocage rapide stoppant le retrait de l'extrémité supérieure 3₁ de la porte 3 dès que son inclinaison par rapport à la verticale dépasse une certaine valeur, notamment 5°, voire 3°. En d'autres termes, la partie plate avant 12a de la pièce de calage 12 ne peut pas reculer au-delà d'une certaine distance limitée compte tenu de ce que la rotation de la position 3₂ au niveau de la tranche de l'extrémité supérieure 3₁ de la porte 3 est bloquée par butée de l'extrémité supérieure 12b-1 contre la cloison.

En pratique, la largeur, dans la direction ZZ', de la surface 14a du bloc d'appui 14 correspond à environ le double de la largeur de la tige en élévation 12b et la dimension ou hauteur de la surface 14a, dans la direction YY', est sensiblement égale à la largeur dans la direction ZZ' de la partie en élévation 12b, de sorte que la surface d'appui 14a est suffisante pour éviter un écrasement éventuel de la cloison 9 si celle-ci présente une résistance ou rigidité insuffisante.

De surcroît, le poids du bloc d'appui 14 contribue aussi à augmenter la poussée F1 contre la cloison de par la composante horizontale du poids d'appui 14 en cas d'inclinaison de la partie en élévation 12b. La hauteur ou longueur de la partie en élévation 12b permet de mettre en oeuvre un bloc d'appui 14 relativement léger, en aluminium, ce qui réduit le poids du dispositif d'appui 10 et facilite sa mise en place et son transport. En pratique, le poids du bloc d'appui 14 est d'environ 500g.

En l'absence de moulure 9a et lorsque la cloison 9 est suffisamment résistance et rigide, il est possible d'éviter la mise en place du bloc d'appui 14, comme représenté sur la figure 7, compte tenu de la rigidité de la partie en élévation 12b et de sa longueur.

Le dispositif de calage 12 comporte sur sa face arrière un bloc de frappe formant enclume 13 qui permet de frapper avec une masse 10a sa face arrière 13a pour permettre l'introduction de la partie plate avant 12a dans la fente 3a.

Ce bloc de frappe formant enclume 13 est positionné par-dessus ladite partie plate arrière 12b au regard de la face arrière de la base 12b-2 de la partie en élévation 12b, le bloc 13 présentant une réservation ou encoche sur sa face inférieure de manière à venir recouvrir la partie plate arrière 12c et de sorte que la face arrière 13a du bloc de frappe formant enclume 13 soit en retrait vers l'arrière dans la direction XX' par rapport à l'extrémité arrière de la partie plate arrière 12c.

Ce bloc 13 est démontable, car après plusieurs utilisations, il peut être détérioré, donc remplacé.

Le dispositif de poussée 1, représenté sur les figures 1A à 1C et 2 à 7, comprend un double vérin comprenant un corps de vérin cylindrique 4₃ renfermant deux tiges mobiles 4₁, 4₂ aptes à exercer des poussées orientées en sens opposé l'une de l'autre. Les extrémités desdites tiges mobiles 4₁, 4₂ du côté extérieur à ladite chambre cylindrique sont reliées de façon articulée et amovible respectivement auxdites semelle intermédiaire 6 et semelle inférieure 5.

Ladite semelle inférieure 5 comprend un support plat 5₁ dont une face destinée à venir en appui sur un point d'appui inférieur 1, de préférence le sol 20, comprend des éléments anti-dérapants, de préférence des pointes dures 5₂, et dont l'autre face comprend des moyens d'articulation 5₃, dudit vérin 4 sur ladite semelle inférieure 5.

Ladite barre d'appui supérieure 7 est constituée par deux tubes télescopiques dont la longueur est ajustable par verrouillage de leur position relative, notamment par l'intermédiaire d'un index. de verrouillage coopérant dans des percements du tube supérieur, le tube supérieur 7₃ coulissant à l'intérieur du tube inférieur.

La semelle intermédiaire 6 comprend un support plat 6₁ dont une face est destinée à venir en appui sur la surface plane verticale externe de ladite porte, et comprend des éléments anti-dérapants constitués des pointes dures 6₂, et l'autre face comprend des moyens d'articulation 6₃, dudit vérin 4 et de ladite barre d'appui supérieure 7.

Les semelles intermédiaire 6 et inférieure 5 comprennent des supports plats ou platines 5₁, 6₁ et des moyens d'articulation constitués par des chapes 5₃, 6₃ sur une face desdits supports plats 5₁, 6₁; chapes sur lesquelles sont montés de façon amovible, des ergots escamotables (non représentés) formant axes d'articulation dans des percements desdites chapes et dites extrémités de ladite barre d'appui supérieure 7 et/ou dudit vérin 4, permettant ainsi leur articulation sur lesdites semelles 5, 6.

Plus particulièrement, un percement à l'extrémité de la première tige mobile 4₁ du vérin hydraulique coopère avec des percements des chapes 6₃ de la semelle intermédiaire 6 et un premier ergot escamotable (non représenté) inséré dans lesdits percements des chapes et de l'extrémité de ladite première tige mobile 4₁ du vérin, ce qui permet l'articulation dudit vérin par rotation autour de l'axe constitué par ledit premier ergot, notamment lorsque l'on met en place ladite semelle intermédiaire 6 en appui sur une dite porte 3 et que l'on incline ledit vérin 4 en position de 20 à 35° par rapport à la verticale.

De même un percement à l'extrémité de la deuxième tige mobile 4₂ dudit vérin coopère avec des percements des chapes 5₃ de la semelle inférieure 5, et un deuxième ergot escamotable (non représenté) inséré dans lesdits percements des chapes 5₃ de la semelle inférieure 5 et de l'extrémité de ladite deuxième tige mobile 4₂, ce qui permet l'articulation dudit vérin par rotation par rapport à l'axe constitué par ledit deuxième ergot, notamment lorsque l'on met en place ladite semelle inférieure 5 en appui sur le sol 1.

De même, un percement d'extrémité inférieure de ladite barre d'appui 7 coopère avec des percements des chapes 6₃ de la semelle intermédiaire 6 et un troisième ergot escamotable (non représenté), inséré dans lesdits percements, ce qui permet l'articulation de ladite barre d'appui supérieure par rotation de celle-ci par rapport à l'axe constitué par ledit troisième ergot lorsque l'on met en place ladite semelle intermédiaire 6 en appui sur la porte 3.

Bien évidemment, ces moyens d'articulation du vérin 4 et de la barre d'appui 7 par rapport aux dites semelles 6, 5 sont décrits à titre purement illustratif d'autres moyens d'articulation pouvant être mis en oeuvre sans sortir du cadre de la présente invention.

Ledit vérin hydraulique comprend une poignée de mise en service 8₂ et une poignée de transport 4₄.

Le vérin hydraulique 4 est un vérin à simple effet comprenant un unique flexible renfermant la canalisation du fluide hydraulique et les canalisations électriques 8₁. Ledit flexible 8₁ est relié audit vérin par l'intermédiaire d'une poignée de mise en service 8₂ dont la rotation déclenche la mise en route de la centrale hydraulique (non représentée) à l'extrémité du flexible. Ces procédé et dispositif de commande et d'alimentation de vérin hydraulique a été décrit dans le brevet d'invention en France FR 94/07680 (publiée sous le n° 2 721 359). Cette poignée 8₂, en combinaison avec le flexible 8₁ reliant celui-ci à une source de fluide hydraulique, est une liaison électrique entre celle-ci et au moins un contacteur, et permet :
- la commande par rotation de la poignée 8₂, de la fermeture dudit contacteur de mise en route de la source de fluide, qui est ainsi mis sous pression,
- l'alimentation de la chambre dudit vérin situé des côtés des pistons mobiles déplaçant les tiges du vérin, à travers un flexible d'alimentation 8₁ et ladite poignée 8₂ reliée audit flexible d'alimentation 8₁,
- l'arrêt du déplacement de la tige du vérin et de la source de fluide sous pression, en relâchant la poignée qui revient à une position neutre de repos,
- l'ouverture d'un clapet de retour du fluide qui a rempli la chambre du vérin par rotation de la poignée en sens inverse de précédemment, et
- l'évacuation dudit fluide par appui d'un moyen élastique sur l'autre côté des pistons qui se déplacent alors dans la direction opposée à la précédente.

De préférence, on remplit la chambre du vérin située de l'autre côté du piston par rapport à la chambre recevant ledit fluide sous pression par du gaz comprimé qui maintient ainsi une pression d'appui sur le côté correspondant du piston. Il est toutefois possible sans sortir du cadre de la présente invention d'utiliser des vérins à double effet avec deux flexibles d'alimentation en fluide hydraulique qui peuvent respectivement fournir une énergie de mise en oeuvre et respectivement de retour des tiges mobiles.

Pour la mise en oeuvre du dispositif selon l'invention comme représenté sur les figures 1 et 2, on réalise les étapes successives suivantes dans lesquelles :
- on positionne le dispositif d'appui 10 en appui dans la fente 3a entre le linteau du cadre 2 et l'extrémité supérieure de la porte 3, ladite partie avant plate 12a étant enfoncée au maximum dans ladite fente, de sorte que la base 12b-2 de ladite partie en élévation 12b vienne buter contre le cadre 2 de la porte ou une moulure 9a en vis-à-vis du cadre 2 de la porte, puis
- on positionne la semelle intermédiaire 6 en appui sur la porte 3 autour de la serrure 3₁, puis
- on positionne la semelle inférieure 5 du vérin hydraulique 4 en appui sur le sol 1, les tiges mobiles du vérin 4 sont sorties de sorte que le vérin prend une inclinaison d'environ 30°. Une fois le dispositif en place, les éléments d'adhérence constitués par les pointes en acier dur 6₂ et 5₂ des semelles intermédiaire 6 et inférieure 5, permettent de stabiliser le dispositif en position.

Une fois le dispositif en place, on actionne les tiges mobiles 4₁ et 4₂ dudit vérin en extension de manière à exercer une poussée d'au moins 50 kN respectivement sur lesdites semelles intermédiaire 6 et inférieure 5.

On exerce une poussée sur une porte blindée pour en forcer l'ouverture en exerçant une poussée sur ladite semelle intermédiaire 6 jusqu'à obtenir une augmentation de l'inclinaison dudit vérin 4 d'un angle d'au moins 3°, de préférence de 5 à 20°. Le vérin se déploie et transmet son effort via la barre d'appui supérieure 7 sur le haut du cadre 2 de la porte. La résistance offerte par le dispositif d'appui supérieur 10 au niveau du cadre 2 et de la cloison 9 permet d'obtenir un effort de poussée horizontale optimal au niveau de la semelle intermédiaire 6 et permettre de réaliser l'ouverture de la porte.

On a décrit l'utilisation de vérin hydraulique mais le vérin peut également être mis sous pression par le biais d'une pompe électrique, thermique, pneumatique ou manuelle.

Pour les portes de sécurité actuelles, notamment celles munies de 3 ou 5 points de fermeture, on observe que lorsque le dispositif est situé autour des serrures, celles-ci lâchent à partir d'une poussée de vérin d'environ 50 kN obtenue avec une pression hydraulique d'environ 250 bars et créant une inclinaison additionnelle du vérin de 15°, comme représenté sur la figure 2. Cette opération intervenant en quelques secondes, le vérin ne requiert pas d'énergie importante et peut être opérationnel avec un bloc d'alimentation centrale hydraulique ne dépassant pas les 18 kg et pouvant être adapté sur un châssis portable sur le dos.

## Revendications

1. Dispositif d'ouverture par enfoncement d'une porte, apte à exercer une poussée sur la surface verticale de la porte et son enfoncement, comprenant :
- un vérin de préférence hydraulique (4), une semelle intermédiaire (6) et une barre d'appui supérieure (7),
- ledit vérin comprenant une tige mobile (4₁) dont une extrémité est fixée de façon articulée (6₃), de préférence de façon amovible, sur ladite semelle intermédiaire (6), et
- ladite barre d'appui supérieure (7) étant fixée de façon articulée (6₃), de préférence, de façon amovible, à une de ses extrémités sur ladite semelle intermédiaire (6),
**caractérisé en ce que** le dispositif d'ouverture est apte à exercer une poussée sur la surface verticale de la porte et son enfoncement, lorsque le dispositif est positionné contre la porte du côté où elle s'ouvre en la tirant, et **en ce qu'**il comporte un dispositif d'appui supérieure (10) fixé de façon articulée, de préférence de façon amovible, à l'extrémité supérieure de ladite barre d'appui supérieure (7), ledit dispositif d'appui supérieur (10) comprenant au moins une pièce de calage et blocage (12) formant :
▪ une partie plate avant (12a) apte à s'introduire dans une fente (3a) entre le cadre (2) de la porte et l'extrémité supérieure (3₁) de la porte (3), et
▪ une partie en élévation (12b) s'étendant dans une direction longitudinale YY' perpendiculaire à ladite partie plate avant (12a) et au-dessus de celle-ci, l'extrémité supérieure (12b-1) de ladite partie en élévation (12b) arrivant en vis-à-vis de la cloison (9) au dessus du cadre (2) de la porte (3), de préférence ladite partie en élévation (12b) s'étendant sur une longueur au moins égale à trois fois la dimension de ladite partie plate avant (12a) dans la direction perpendiculaire XX' à ladite direction longitudinale YY' de ladite partie en élévation 12b, et
▪ une partie arrière (12c) située à la base et en arrière de ladite partie en élévation, en sous-face de laquelle un élément de fixation (12d) est apte à permettre l'articulation en rotation de ladite pièce de calage et de blocage (12) par rapport à l'extrémité supérieure de ladite barre d'appui supérieure (7), ladite partie arrière (12c) étant de préférence une partie plate arrière s'étendant dans une direction XX' perpendiculaire à ladite direction longitudinale YY' de ladite partie en élévation (12b).

2. Dispositif selon la revendication 1, caractérisé en ce ladite partie en élévation (12b) de la pièce de calage (12) comprend ou coopère à son extrémité supérieure (12b-1) avec une pièce d'appui (14) présentant une surface d'appui (14a) s'étendant dans un plan perpendiculaire (YY', ZZ') aux faces supérieure et inférieure de ladite partie plate avant (12a) et apte à venir en contact et appui contre la cloison verticale (9) au-dessus du cadre (2) de la porte (3), lorsque ladite partie plate avant (12a) est introduite horizontalement et enfoncée au maximum dans ladite fente (3a) entre l'extrémité supérieure (3₁) de la porte et le cadre (2) de la porte, ladite surface d'appui (14a) présentant une dimension supérieure à la surface de la partie supérieure (12b-1) de ladite partie en élévation (12), sur laquelle est fixée ladite pièce d'appui (14).

3. Dispositif selon la revendication 2, **caractérisé en ce que** ladite surface d'appui (14a) est située verticalement en avant de ladite partie en élévation (12b) de sorte que seule ladite surface d'appui (14) est en contact avec la cloison (9) au-dessus du cadre (2) de la porte (3) lorsque ladite partie plate avant (12a) est insérée horizontalement dans ladite fente (3a).

4. Dispositif selon la revendication 2 ou 3, **caractérisé en ce que** ladite pièce d'appui (14) peut être fixée à l'extrémité supérieure (12b-1) de ladite partie en élévation (12b) dans deux positions différentes, dans lesquelles la distance entre ladite surface d'appui (14a) et la face avant (12b-3) de ladite partie en élévation (12b) est différente, les deux dites positions correspondant à une inversion des faces constituant les faces avant (14a) et faces arrière de la pièce d'appui par rapport à l'extrémité supérieure (12b-1) de ladite pièce en élévation, sur laquelle ladite pièce d'appui est fixée.

5. Dispositif selon l'une des revendications 1 à 4, **caractérisé en ce que** ladite partie plate avant (12a) comporte :
- une extrémité avant (12a-1) biseautée en sous-face d'un angle d'environ 30°, facilitant l'insertion de ladite partie plate avant dans ladite fente (3a), et
- une face supérieure rainurée ou crantée (12a-2), lesdits rainures ou crans étant aptes à être inclinés vers l'arrière, et
- une face inférieure comportant au moins un cran ou une partie en forme de crochet (12-3) incliné vers l'arrière.

6. Dispositif selon l'une des revendications 1 à 5, **caractérisé en ce que** ladite pièce de calage et de blocage (12) comporte ou coopère avec une pièce de frappe en forme de bloc (13) constituant une enclume située à la base de ladite partie en élévation (12b), au moins en partie au-dessus de ladite partie plate arrière (12c), ladite pièce de frappe formant enclume (13) étant fixée de manière amovible sur ladite pièce de calage (12).

7. Dispositif selon l'une des revendications 1 à 6, caractérisé ne ce que ladite partie plate avant (12a) et ladite partie en élévation (12b) de la pièce de blocage (12) présentent une même dimension dans une direction (ZZ') perpendiculaire à ladite direction longitudinale (YY') de ladite partie en élévation, de préférence d'une largeur inférieure à 100 mm, de préférence encore d'une largeur de 30 à 70 mm.

8. Dispositif selon l'une des revendications 1 à 7, **caractérisé en ce qu'**il comprend :
- une semelle inférieure (5), ledit vérin (4) étant fixé de façon articulée (5₃) de préférence de façon amovible, à son autre extrémité (4₂) sur ladite semelle inférieure (5), et
- ledit vérin est un vérin double comprenant un corps de vérin constitué d'une chambre cylindrique (4₃) renfermant deux tiges mobiles (4₁, 4₂) aptes à exercer des poussées orientées en sens opposé l'une de l'autre, les extrémités desdites tiges mobiles du côté extérieur à ladite chambre cylindrique, étant reliées de façon articulée (6₃, 5₃) de préférence de façon amovible, respectivement auxdites semelles intermédiaire (6) et inférieure (5), et
- ladite barre d'appui supérieure (7) est de longueur ajustable, de préférence constituée par deux tubes télescopiques (7₂, 7₃), la longueur de ladite barre d'appui (7) est ajustable par verrouillage de la position relative desdits tubes télescopiques, et
- ladite semelle intermédiaire (6) comprend un support plat (6₁) dont une face est destinée à venir en appui sur ladite porte ou surface plane verticale, comprend des éléments anti-dérapants de préférence des pointes dures (6₂), et dont l'autre face comprend des moyens d'articulation (6₃, 6₄, 4₅, 7₅) dudit vérin (4) et de ladite barre d'appui supérieure (7).

9. Dispositif selon l'une des revendications 1 à 8, **caractérisé en ce qu'**il comprend:
- une centrale hydraulique délivrant une pression de préférence d'au moins 250 bars, de préférence encore montée sur un châssis portable dans le dos d'un opérateur, et
- ladite centrale hydraulique étant reliée de préférence par un seul flexible (8₁) à un vérin hydraulique à simple effet (4), de préférence encore par l'intermédiaire d'une poignée (8₂) permettant la commande d'ouverture et de fermeture des vannes d'alimentation et de retour hydraulique en fluide dudit vérin hydraulique à simple effet.

10. Procédé pour exercer une poussée de préférence d'au moins 50 kN sur une porte tirante, **caractérisé en ce qu'**on utilise un dispositif selon l'une des revendications 1 à 9 et on réalise les étapes dans lesquelles :
1) on insère ladite partie plate avant (12a) dans une fente (3a), entre l'extrémité supérieure de la porte (3) et le cadre (2) de la porte, en enfoncement maximal jusqu'à ce que la base (12b-2) de ladite partie en élévation (12b) vienne buter contre le cadre (2) de la porte où une moulure (9a) en vis-à-vis du cadre (2) de la porte, et
2) on dispose ledit vérin (4) en inclinaison de préférence de 20 à 35° par rapport à la verticale, avec
- ladite semelle intermédiaire (6) en appui sur ladite porte ou surface plane verticale (3),
- ledit vérin (4) étant en appui sur un point d'appui externe inférieur (1) de préférence le sol, de préférence par l'intermédiaire d'une dite semelle inférieure (5), et
3) on actionne la tige mobile (4₁) dudit vérin en extension de manière à exercer une dite poussée sur ladite semelle intermédiaire (6), jusqu'à obtenir une augmentation de l'inclinaison dudit vérin (4) d'un angle d'au moins 3°, de préférence une augmentation de 5 à 20°.

## Patentansprüche

1. Vorrichtung zum Öffnen einer Tür durch Eindrücken, die geeignet ist, auf die vertikale Oberfläche der Tür eine Schubkraft und deren Eindrücken auszuüben, umfassend:
- einen vorzugsweise hydraulischen Zylinder (4), eine Zwischenplatte (6) und eine obere Stützstange (7),
- wobei der Zylinder eine bewegliche Stange (4₁) umfasst, von welcher ein Ende an der Zwischenplatte (6) gelenkig (6₃), vorzugsweise lösbar befestigt ist, und
- wobei die obere Stützstange (7) an einem ihrer Enden an der Zwischenplatte (6) gelenkig, vorzugsweise lösbar befestigt ist,
**dadurch gekennzeichnet, dass** die Öffnungsvorrichtung geeignet ist, eine Schubkraft auf die vertikale Oberfläche der Tür und deren Eindrücken auszuüben, wenn die Vorrichtung an der Tür auf der Seite, auf der sie ziehend geöffnet wird, positioniert ist, und dass sie eine obere Stützvorrichtung (10) umfasst, die an dem oberen Ende der oberen Stützstange (7) gelenkig, vorzugsweise lösbar befestigt ist, wobei die obere Stützvorrichtung (10) wenigstens ein Festkeil- und Blockierteil (12) umfasst, das bildet:
• einen flachen vorderen Teil (12a), der geeignet ist, in einen Schlitz (3a) zwischen dem Rahmen (2) der Tür und dem oberen Ende (3₁) der Tür (3) eingefügt zu werden, und
• einen hochgehenden Teil (12b), der sich in einer zu dem flachen vorderen Teil (12a) senkrechten Längsrichtung YY' und oberhalb von diesem erstreckt, wobei das obere Ende (12b-1) des hochgehenden Teils (12b) gegenüber der Trennwand (9) oberhalb des Rahmens (2) der Tür (3) gelangt, wobei vorzugsweise der hochgehende Teil (12b) sich über eine Länge erstreckt, die wenigstens gleich dem Dreifachen der Abmessung des flachen vorderen Teils (12a) in der zu der Längsrichtung YY' des hochgehenden Teils (12b) senkrechten Richtung XX' ist, und
• einen an der Basis des und hinter dem hochgehenden Teil(s) gelegenen hinteren Teil (12c), an dessen Unterseite ein Befestigungselement (12d) geeignet ist, die Drehanlenkung des Festkeil- und Blockierteils (12) gegenüber dem oberen Ende der oberen Stützstange (7) zu ermöglichen, wobei der hintere Teil (12c) vorzugsweise ein flacher hinterer Teil ist, der sich in einer zu der Längsrichtung YY' des hochgehenden Teils (12b) senkrechten Richtung XX' erstreckt.

2. Vorrichtung nach Anspruch 1, **dadurch gekennzeichnet, dass** der hochgehende Teil (12b) des Festkeilteils (12) an seinem oberen Ende (12b-1) ein Stützteil (14) umfasst oder mit diesem zusammenwirkt, das eine Stützfläche (14a) aufweist, welche sich in einer senkrechten Ebene (YY', ZZ') zu der Ober- und der Unterseite des flachen vorderen Teils (12a) erstreckt und geeignet ist, an der vertikalen Trennwand (9) oberhalb des Rahmens (2) der Tür (3) in Kontakt und Anlage zu gelangen, wenn der flache vordere Teil (12a) in den Schlitz (3a) zwischen dem oberen Ende (3₁) der Tür und dem Rahmen (2) der Tür horizontal eingeführt und maximal eingetrieben ist, wobei die Stützfläche (14a) eine größere Abmessung als die Fläche des oberen Teils (12b-1) des hochgehenden Teils (12), an der das Stützteil (14) befestigt ist, aufweist.

3. Vorrichtung nach Anspruch 2, **dadurch gekennzeichnet, dass** die Stützfläche (14a) vertikal vor dem hochgehenden Teil (12b) gelegen ist, so dass nur die Stützfläche (14a) mit der Trennwand (9) oberhalb des Rahmens (2) der Tür (3) in Kontakt ist, wenn der flache vordere Teil (12a) in den Schlitz (3a) horizontal eingefügt ist.

4. Vorrichtung nach Anspruch 2 oder 3, **dadurch gekennzeichnet, dass** das Stützteil (14) an dem oberen Ende (12b-1) des hochgehenden Teils (12b) in zwei unterschiedlichen Positionen befestigt sein kann, in denen der Abstand zwischen der Stützfläche (14a) und der Vorderseite (12b-3) des hochgehenden Teils (12b) unterschiedlich ist, wobei die beiden Positionen einer Umkehrung der die Vorderseiten (14a) und Rückseiten des Stützteils bildenden Seiten gegenüber dem oberen Ende (12b-1) des hochgehenden Teils, an dem das Stützteil befestigt ist, entsprechen.

5. Vorrichtung nach einem der Ansprüche 1 bis 4, **dadurch gekennzeichnet, dass** der flache vordere Teil (12a) umfasst:
- ein vorderes Ende (12a-1), das an der Unterseite um einem Winkel von etwa 30° abgeschrägt ist, was das Einfügen des flachen vorderen Teils in den Schlitz (3a) erleichtert, und
- eine genutete oder gekerbte Oberseite (12a-2), wobei die Nuten oder Rasten geeignet sind, nach hinten geneigt zu sein, und
- eine Unterseite mit wenigstens einer Raste oder einem hakenförmigen Teil (12a-3), die/der nach hinten geneigt ist.

6. Vorrichtung nach einem der Ansprüche 1 bis 5, **dadurch gekennzeichnet, dass** das Festkeil- und Blockierteil (12) ein einen Amboss bildendes blockförmiges Schlagteil (13), das an der Basis des hochgehenden Teils (12), wenigstens teilweise oberhalb des flachen hinteren Teils (12c) gelegen ist, umfasst oder damit zusammenwirkt, wobei das einen Amboss bildende Schlagteil (13) an dem Festkeilteil (12) lösbar befestigt ist.

7. Vorrichtung nach einem der Ansprüche 1 bis 6, **dadurch gekennzeichnet, dass** der flache vordere Teil (12a) und der hochgehende Teil (12b) des Blockierteils (12) eine gleiche Abmessung in einer Richtung (ZZ') senkrecht zu der Längsrichtung (YY') des hochgehenden Teils, vorzugsweise mit einer Breite von weniger als 100 mm, weiterhin vorzugsweise mit einer Breite von 30 bis 70 mm, aufweisen.

8. Vorrichtung nach einem der Ansprüche 1 bis 7, **dadurch gekennzeichnet, dass** sie umfasst:
- eine untere Platte (5), wobei der Zylinder (4) an seinem anderen Ende (4₂) an der unteren Platte (5) gelenkig (5₃), vorzugsweise lösbar befestigt ist, und
- der Zylinder ein Doppelzylinder ist, mit einem Zylinderkörper, der von einer zylindrischen Kammer (4₃) gebildet ist, welche zwei bewegliche Stangen (4₁, 4₂) enthält, die geeignet sind, in zueinander entgegengesetzte Richtungen gerichtete Schubkräfte auszuüben, wobei die Enden der beweglichen Stangen auf der Seite außerhalb der zylindrischen Kammer mit der Zwischenplatte (6) bzw. der unteren Platte (5) gelenkig (6₃, 5₃), vorzugsweise lösbar verbunden sind, und
- die obere Stützstange (7) längeneinstellbar ist, vorzugsweise durch zwei Teleskoprohre (7₂, 7₃) gebildet ist, wobei die Länge der Stützstange (7) durch Verriegeln der Relativposition der Teleskoprohre einstellbar ist, und
- die Zwischenplatte (6) einen flachen Träger (6₁) umfasst, von dem eine Seite dazu bestimmt ist, an der Tür oder ebenen vertikalen Oberfläche in Anlage zu kommen, Gleitschutzelemente, vorzugsweise harte Spitzen (6₂) umfasst, und dessen andere Seite Mittel zum Anlenken (6₃, 6₄, 4₅, 7₅) des Zylinders (4) und der oberen Stützstange (7) umfasst.

9. Vorrichtung nach einem der Ansprüche 1 bis 8, **dadurch gekennzeichnet, dass** sie umfasst:
- eine Hydraulikzentrale, die einen Druck vorzugsweise von wenigstens 250 bar liefert, weiterhin vorzugsweise an einem auf dem Rücken einer Bedienungsperson tragbaren Gestell angebracht ist, und
- wobei die Hydraulikzentrale vorzugsweise durch einen einzigen Schlauch (8₁) mit einem einfach wirkenden Hydraulikzylinder (4) verbunden ist, weiterhin vorzugsweise mittels eines Griffs (8₂), der die Öffnungs- und Schließsteuerung der Ventile zur hydraulischen Fluidversorgung des einfach wirkenden Hydraulikzylinders und -rückführung aus diesem ermöglicht.

10. Verfahren zum Ausüben einer Schubkraft vorzugsweise von wenigstens 50 kN auf eine Ziehtür, **dadurch gekennzeichnet, dass** eine Vorrichtung nach einem der Ansprüche 1 bis 9 verwendet wird und die Schritte durchgeführt werden, bei denen:
1) der flache vordere Teil (12a) in einen Schlitz (3a) zwischen dem oberen Ende der Tür (3) und dem Rahmen (2) der Tür maximal eindringend eingefügt wird, bis die Basis (12b-2) des hochgehenden Teils (12b) an dem Rahmen (2) der Tür oder einer Leiste (9a) gegenüber dem Rahmen (2) der Tür anschlägt, und
2) der Zylinder (4) vorzugsweise um 20 bis 35°geg enüber der Vertikalen geneigt angeordnet wird, wobei
- die Zwischenplatte (6) an der Tür oder der ebenen vertikalen Oberfläche (3) anliegt,
- wobei der Zylinder (4) an einer unteren äußeren Stützstelle (1) vorzugsweise dem Boden, vorzugsweise mittels einer unteren Platte (5), in Anlage ist, und
3) die bewegliche Stange (4₁) des Zylinders ausstreckend betätigt wird, so dass eine Schubkraft auf die Zwischenplatte (6) ausgeübt wird, bis eine Vergrößerung der Neigung des Zylinders (4) um einem Winkel von wenigstens 3°, vorzugsweise eine Vergrößerung um 5 bis 20° erreicht wird.

## Claims

1. A device for opening a door by staving it in comprising:
- a preferably-hydraulic actuator (4), an intermediate soleplate (6), and an upper jacking bar (7);
- said actuator comprising a movable rod (4₁) with one end fixed in hinged manner (6₃), preferably detachably, on said intermediate soleplate (6);
- and said upper jacking bar (7) being fixed in hinged manner (6₃), preferably detachably, by one of its ends to said intermediate soleplate (6);
**characterized in that** the device for opening is able to exert a thrust on the vertical surface of the door and stave it in when the device is positioned against the door on the side to which it opens by being pulled and **in that** it comprises an upper jacking device (10) fixed in hinged manner, preferably detachably, to the upper end of said upper jacking bar (7), said upper jacking device (10) comprising at least one wedging and locking part (12) forming:
• a front flat portion (12a) that can be introduced into a slit (3a) between the door frame (2) and the upper end (3₁) of the door (3) ; and
• a riser portion (12b) extending in a longitudinal direction YY' perpendicular to said front flat portion (12a) and above it, the upper end (12b-1) of said riser portion (12b) being intended to face the partition (9) above the door frame (2), and preferably said riser portion (12b) extending over a length equal to at least three times the dimension of said front flat portion (12a) in the direction XX' perpendicular to said longitudinal direction YY' of said riser portion (12b); and
• a rear portion (12c) located at the base of and behind said riser portion, at the underside of which a fixing element (12d) is capable of allowing pivotal hinging of said wedging and locking part (12) relative to the upper end of said upper jacking bar (7), said rear portion (12c) preferably being a rear flat portion extending in a direction XX' perpendicular to said longitudinal direction YY' of said riser portion (12b).

2. A device according to claim 1, **characterized in that** the upper end (12b-1) of said riser portion (12b) of the wedging part (12) comprises or cooperates with a bearing part (14) having a bearing surface (14a) extending in a plane (YY', ZZ') perpendicular to the upper and lower faces of said front flat portion (12a) and can come into contact and press against the vertical partition (9) above the door frame (2), when said front flat portion (12a) is introduced horizontally and forced as far as possible into said slit (3a) between the upper end (3₁) of the door and the door frame (2), said bearing surface (14a) having a dimension that is greater than the surface of the upper portion (12b-1) of said riser portion (12), on which said bearing part (14) is fixed.

3. A device according to claim 2, **characterized in that** said bearing surface (14a) is located vertically in front of said riser portion (12b) such that only said bearing surface (14) is in contact with the partition (9) above the door frame (2) when said front flat portion (12a) is inserted horizontally into said slit (3a).

4. A device according to claim 2 or claim 3, **characterized in that** said bearing part (14) can be fixed to the upper end (12b-1) of said riser portion (12b) in two different positions, wherein the distance between said bearing surface (14a) and the front face (12b-3) of said riser portion (12b) is different, the two said positions corresponding to inversion of the faces constituting the front face (14a) and rear face of the bearing part relative to the upper end (12b-1) of said riser part on which said bearing part is fixed.

5. A device according to any one of claims 1 to 4, **characterized in that** said front flat portion (12a) comprises:
• a front end (12a-1) beveled on its underside at an angle of approximately 30°, facilitating insertion of said front flat portion into said slit (3a); and
• an upper grooved or corrugated face (12a-2), said grooves or corrugations being capable of being inclined rearwardly; and
• a lower face comprising at least one corrugation or a portion in the form of a rearwardly inclined hook (12-3).

6. A device according to any one of claims 1 to 5, **characterized in that** said wedging and locking part (12) comprises or cooperates with a striking part in the form of a block (13) constituting an anvil located at the base of said riser portion (12b), at least partially above said rear flat portion (12c), said anvil-forming striking part (13) being detachably fixed on said wedging part (12).

7. A device according to any one of claims 1 to 6, **characterized in that** said front flat portion (12a) and said riser portion (12b) of the locking part (12) have the same dimension in a direction (ZZ') perpendicular to said longitudinal direction (YY') of said riser portion, preferably with a width of less than 100 mm, more preferably a width of 30 mm to 70 mm.

8. A device according to any one of claims 1 to 7, **characterized in that** it comprises:
• a lower soleplate (5), the other end (4₂) of said actuator (4) being fixed in hinged manner (5₃), preferably detachably, to said lower soleplate (5); and
• said actuator is a double-acting actuator comprising an actuator body constituted by a cylindrical chamber (4₃) comprising two movable rods (4₁, 4₂) that can exert thrusts oriented in opposite directions to each other, the ends of said movable rods on the external side of said cylindrical chamber being connected in hinged manner (6₃, 5₃), preferably detachably, to said intermediate (6) and lower soleplates (5) respectively; and
• said upper jacking bar (7) is adjustable in length, preferably constituted by two telescopic tubes (7₂, 7₃), the length of said jacking bar (7) being adjustable by locking the relative position of said telescopic tubes; and
• said intermediate soleplate (6) comprises a flat support (6₁) one face of which, which is intended to press against said door or vertical planar surface, comprises non-slip elements, preferably hard tips (6₂), and the other face of which comprises means (6₃, 6₄, 4₅, 7₅) for hinging said actuator (4) and said upper jacking bar (7).

9. A device according to any one of claims 1 to 8, **characterized in that** it comprises:
• a hydraulic power supply delivering a pressure, preferably of at least 250 bar, more preferably mounted on a frame structure that can be carried on the back of an operator; and
• said hydraulic power supply preferably being connected via a single flexible hose (8₁) to a single-acting hydraulic actuator (4), more preferably via a handle (8₂) that can control opening and closing of supply and return hydraulic fluid valves of said single-acting hydraulic actuator.

10. A method of exerting a thrust, preferably of at least 50 kN on a pull door, **characterized in that** a device according to any one of claims 1 to 9 is used and the following steps are carried out:
1) said front flat portion (12a) is inserted in a slit (3a) between the upper end of the door (3) and the door frame (2), forcing it in as far as possible until the base (12b-2) of said riser portion (12b) abuts against the door frame (2) or a molding (9a) facing the door frame (2); and
2) said actuator (4) is disposed, preferably at an inclination of 20° to 35° relative to the vertical, with
• said intermediate soleplate (6) pressing against said door or vertical planar surface (3);
• said actuator (4) pressing against a lower external jacking point (1), preferably via a said lower soleplate (5); and
3) the movable rod (4₁) of said actuator is extended so as to exert said thrust on said intermediate soleplate (6) until the inclination of said actuator (4) is increased by an angle of at least 3°, and preferably is increased by 5° to 20°.
